# EUROPÄISCHE PATENTSCHRIFT

(11) **EP 3 959 113 B1**
(45) Veröffentlichungstag und Bekanntmachung des Hinweises auf die Patenterteilung: **05.04.2023**
(21) Anmeldenummer: 20746883.6
(22) Anmeldetag: 10.07.2020
(51) Int. Cl.: B61D 1/00, B61D 25/00, B60R 1/00

(54) **REISEZUGWAGEN**
TRAIN CARRIAGE
VOITURE DE VOYAGEURS

(30) Priorität: 23.07.2019 DE 102019210898
(43) Veröffentlichungstag der Anmeldung: 02.03.2022
(73) Patentinhaber: Siemens Mobility GmbH, 81739 München (DE)
(72) Erfinder: PAFFRATH, Klaus, 47906 Kempen (DE); HÄUSSLER, Andreas, 42659 Solingen (DE)
(74) Vertreter: Siemens Patent Attorneys
(86) Internationale Anmeldenummer: PCT/EP2020/069577
(87) Internationale Veröffentlichungsnummer: WO 2021/013585

(56) Entgegenhaltungen:
- EP-A1- 0 913 325
- WO-A1-2015/187685
- WO-A1-2019/158427
- CN-A- 106 128 323
- KR-A- 20170 092 009

## Beschreibung

Die Erfindung betrifft einen Reisezugwagen, der zur Personenbeförderung ausgestaltet ist bzw. verwendet wird.

Herkömmliche Reisezugwagen weisen im Fahrgastbereich eine Vielzahl von Fenstern auf. Diese ermöglichen es dem reisenden Fahrgast, aus dem Wageninneren heraus die Umgebung des Reisezugs zu betrachten.

Die Fenster ermöglichen es einem Reisenden auch, vom Bahnsteig aus das Innere des Fahrgastbereichs zu betrachten, so dass er beispielswiese bereits vor dem Einsteigen freie Sitzplätze identifizieren kann.

FIG 2 zeigt einen Reisezugwagen 1 gemäß dem bekannten Stand der Technik.

Der Reisezugwagen 1 weist einen Fahrgastbereich 2 mit einer Vielzahl an Fenstern 3 auf.

Zusätzlich weit der Reisezugwagen 1 zumindest einen Zugangsbereich 4 mit einer Tür 5 auf, wobei die Tür 5 ein Türfenster 6 aufweist.

Diese Fenster weisen aufgrund der bekannten Produktionsabläufe und aufgrund von Vorgaben beim Reisezugwagen ein hohes Gewicht auf.

Sie sind aufwändig in der Montage, teuer und schwächen darüber hinaus auch eine erreichbare, mögliche strukturelle Festigkeit des Reisezugwagens bzw. seines Wagenkastens.

Daher werden derartige Fenster nach Möglichkeit klein und schmal gestaltet, um einen Kompromiss aus Fahrgastnutzen und optimierter struktureller Festigkeit beim Reisezugwagen zu erreichen.

Aus Dokument CN 106 128 323 A ist ein Anzeigesystem bekannt, bei dem ein Fenster zur "virtual reality"-Darstellung verwendet wird.

Aus Dokument EP 0 913 325 A1 ist ein Passagierflugzeug bekannt, bei dem ein Passagierkabinenabschnitt im Wesentlichen fensterfrei ist. Das Flugzeug umfasst eine Kamera, die Bilder von der Außenumgebung des Flugzeugs erzeugt. Das Flugzeug umfasst ferner eine Anzeigevorrichtung, die im Passagierkabinenabschnitt montiert ist und zum Anzeigen der Kamera-Bilder verwendet wird.

Es ist daher die Aufgabe der vorliegenden Erfindung, einen Reisezugwagen anzugeben, mit dem die genannten strukturellen Probleme umgangen bzw. in ihrer Auswirkung reduziert werden.

Diese Aufgabe wird durch die Merkmale des Anspruchs 1 gelöst. Vorteilhafte Weiterbildungen sind in den abhängigen Ansprüchen angegeben.

Die Erfindung betrifft einen Reisezugwagen mit einem Fahrgastbereich, wobei der Fahrgastbereich zur Personenbeförderung ausgestaltet ist. Im Inneren des Fahrgastbereichs ist anstelle von Fenstern ein inneres Monitorband angeordnet. Am Reiszugwagen sind Außenkameras angeordnet, die Livebilder von der äußeren Umgebung des Fahrgastbereichs generieren und an das innere Monitorband zur Projektion bzw. Darstellung übertragen, so dass das innere Monitorband eine Fensterfunktionalität für einen Fahrgast, der sich im Fahrgastbereich im Inneren des Reiszugwagens befindet, verwirklicht.

Außen am Fahrgastbereich ist anstelle von Fenstern ein äußeres Monitorband angeordnet. Im Inneren des Fahrgastbereichs sind Innenkameras angeordnet, die Livebilder aus dem Inneren des Fahrgastbereichs generieren und an das äußere Monitorband zur Projektion bzw. Darstellung übertragen, so dass das äußere Monitorband eine Fensterfunktionalität für einen Fahrgast, der sich im Fahrgastbereich außen am Reisezugwagen befindet, verwirklicht.

In einer bevorzugten Weiterbildung sind die Außenkameras au-ßen am Reisezugwagen und längs des Fahrgastbereichs angeordnet sind.

In einer bevorzugten Weiterbildung ist jede Außenkamera zur Aufnahme einer zugeordneten Umgebung eines virtuellen Fensters ausgebildet.

In einer bevorzugten Weiterbildung sind die Innenkameras innen und längs des Fahrgastbereichs angeordnet.

In einer bevorzugten Weiterbildung ist jede Innenkamera zur Aufnahme einer zugeordneten inneren Umgebung eines virtuellen Fensters des Fahrgastbereichs ausgebildet.

In einer bevorzugten Weiterbildung ist das innere Monitorband derart ausgestaltet und angesteuert, dass dem Fahrgast zusätzliche Informationen bereitgestellt werden.

In einer bevorzugten Weiterbildung ist das innere Monitorband als Touchscreen ausgestaltet, um dem Fahrgast die Anforderung der zusätzlichen Informationen zu ermöglichen.

In einer bevorzugten Weiterbildung ist das innere Monitorband in den Fahrzeug-Innenausbau des Fahrgastbereichs integriert ist.

In einer bevorzugten Weiterbildung ist das innere Monitorband durch eine transparente Schutzscheibe geschützt verbaut.

In einer bevorzugten Weiterbildung ist das äußere Monitorband an der Außenwand des Reisezugwagens auf dessen Rohbau direkt aufgebracht.

In einer bevorzugten Weiterbildung ist das innere Monitorband derart ausgestaltet und angesteuert, dass während Schnellfahrten oder Tunnelfahrten vorbestimmte Inhalte über das innere Monitorband wiedergegeben werden.

In einer bevorzugten Weiterbildung weist im Bereich von Sonderabteilen der Fahrgastbereich ausschließlich ein inneres Monitorband, jedoch kein äußeres Monitorband auf. Dadurch ist in diesen gesonderten Bereichen lediglich eine Fensterfunktionalität für den Fahrgast, der sich im Fahrgastbereich im Inneren des Reiszugwagens in einem gesonderten Bereich befindet, gegeben.

In einer bevorzugten Weiterbildung sind die Livebilder mit der Geschwindigkeit des Reisezugs synchronisiert.

In einer bevorzugten Weiterbildung ist das innere Monitorband berührungssensitiv ausgestaltet, um dem Fahrgast eine Touchscreen-Funktionalität zu bieten.

In einer bevorzugten Weiterbildung ist das innere Monitorband derart ausgebildet und angesteuert, dass bei einer Vorbeifahrt an Lärmschutzwänden eine aus einem Datenspeicher ausgelesene, äußere Umgebung oder aus einem Datenspeicher ausgelesene, vorbestimmte Informationen angezeigt wird.

Durch die vorliegende Erfindung werden beim Reisezugwagen bislang dort vorgesehene Fenster in ihrer Anzahl zumindest reduziert. Im Extremfall entfallen die Fenster im Fahrgastbereich komplett.

Durch die vorliegende Erfindung werden Kosten bei der Montage des Reiszugwagens reduziert und Gewicht eingespart.

Zugleich wird durch die vorliegende Erfindung die Festigkeit des Reisezugwagens erhöht.

Durch die vorliegende Erfindung werden dem Fahrgast zusätzliche Informationen bereitgestellt.

Dabei handelt es sich vorzugsweise um eine Positionsangabe des Reisezugs, um eine Angabe zum nächsten Bahnhof, um die Ankunfts- und die Abfahrtszeit dort, um die verbleibende Gesamtfahrzeit zu einem Zielbahnhof und/oder um Bilder und Informationen zu Sehenswürdigkeiten längs der Fahrstrecke, etc.

Durch die vorliegende Erfindung wird dem Fahrgast im Fahrgastbereich einerseits ermöglicht, eine aktuelle Umgebung des Reisezugwagens zu erfassen. Andererseits kann der Fahrgast zusätzlich weitere Informationen betrachten bzw. anfordern.

Dabei kann es sich beispielsweise handeln um:
- Standbilder von Sehenswürdigkeiten längs der Strecke, die ggf. mit zusätzlichen touristischen Informationen versehen sind,
- Standbilder aus dem Innenraum des Reisezugwagens, die Aufschluss über eine aktuelle (Sitzplatz-) Belegung im Reiszugwagen geben,
- automatisch generierte oder speziell vom Fahrgast angeforderte Zusatzinformationen aller Art, sowie um
- individuelle Programme für Sonderabteile, beispielsweise eine Darstellung eines abgedunkelten Sternenhimmels für einen Schlafraum, eine Darstellung einer kindgerechten Umgebung im Familienabteil, etc.

Gemäß der Erfindung ersetzen Monitorbänder die Funktionalität der bisher verwendeten Fenster, so dass im Vergleich die Struktur des Reisezugwagens verbessert ist.

Durch den zumindest teilweisen Wegfall von (Glas-)Fenstern werden im Fahrgastraum auch die klimatischen Bedingungen verbessert: eingehende Sonneneinstrahlung in den Fahrgastraum wird reduziert, während im Winter weniger Wärme aus dem Fahrgastraum entweicht.

Nachfolgend wird die vorliegende Erfindung anhand einer Zeichnung näher erläutert. Dabei zeigt:
- FIG 1: einen erfindungsgemäßen Reisezugwagen und
- FIG 2: den in der Einleitung beschriebenen Reisezugwagen gemäß dem bekannten Stand der Technik.

FIG 1 zeigt einen erfindungsgemäßen Reisezugwagen 11.

Der Reisezugwagen 11 weist einen Fahrgastbereich 12 mit einem Monitorband 13 auf.

Zusätzlich weit der Reisezugwagen 11 zumindest einen Zugangsbereich 14 mit einer Tür 15 auf, wobei die Tür 15 ein Türfenster 16 aufweist.

Das Monitorband 13 ist im Fahrgastbereich 12 bevorzugt beidseitig, d.h. im Fahrgastbereich 12 sowohl im Inneren des Reisezugwagens 11 als auch im Äußeren des Reisezugwagens 11 angeordnet.

In einer bevorzugten Ausgestaltung ist das Monitorband 13 als inneres Monitorband 13a in den Fahrzeug-Innenausbau des Fahrgastbereichs 12 integriert.

In einer bevorzugten Ausgestaltung ist das innere Monitorband 13a durch eine transparente Schutzscheibe (hier nicht gezeigt), die z.B. aus Makrolon besteht, geschützt verbaut.

Dadurch wird das innere Monitorband 13a vor einer Beschädigung durch Fahrgäste geschützt, während die Fahrgäste wiederum keiner Wärmeübertragung bei Direktberührung des inneren Monitorbands 13a ausgesetzt sind.

In einer bevorzugten Ausgestaltung ist das Monitorband 13 als äußeres Monitorband 13b an der Außenwand des Reisezugwagens 11 auf dessen Rohbau direkt aufgebracht.

Hier ist durch Fahrgäste keine längere Berührung zu erwarten, so dass auf eine zusätzliche transparente Schutzscheibe verzichtet werden kann.

Zur Generierung von Livebildern sind Kameras 17 vorgesehen.

Die Kameras 17 generieren als Innenkameras 17a Livebilder aus dem Inneren des Fahrgastbereichs 12.

Diese Livebilder werden an das äußere Monitorband 13b übertagen und sind damit für Fahrgäste, die sich außerhalb des Reisezugwagens 11, beispielsweise an einem Bahnsteig aufhalten, sichtbar.

Die Kameras 17 generieren als Außenkameras 17b Livebilder von der äußeren Umgebung des Fahrgastbereichs 12.

Diese Livebilder werden an das innere Monitorband 13a übertragen und sind damit für Fahrgäste, die sich im Inneren des Reisezugwagens 11 im Fahrgastbereich 12 aufhalten, sichtbar.

In einer bevorzugten Weiterbildung werden während Schnellfahrten bzw. während Tunnelfahrten beliebige Inhalte (Unterhaltung, Information) auf das innere Monitorband 13a projiziert.

In einer bevorzugten Weiterbildung ist im Bereich von Sonderabteilen (Schlafabteil, Zugbegleiterabteil) ausschließlich ein inneres Monitorband 13a vorgesehen, um Fahrgäste in diesen Bereichen zu informieren. Ein korrespondierendes, äußeres Monitorband 13b ist in diesen Sonderbereichen weder vorgesehen noch erwünscht.

In einer bevorzugten Weiterbildung werden die Livebilder mit der Geschwindigkeit des Reisezugs synchronisiert, so dass der Fahrgast im Inneren etwaige Live-Standbilder von Sehenswürdigkeiten, Bilder von Anschlusszügen, etc., schneller und vor allem leichter erfassen kann.

In einer bevorzugten Weiterbildung ist das innere Monitorband 13a berührungssensitiv ausgestaltet, um Computer-, Mobile- bzw. Touchscreen-Funktionalitäten für den Fahrgast zu bieten.

In einer vorteilhaften Weiterbildung ist das Monitorband als OLED-Anzeigeeinheit ausgebildet, jedoch sind natürlich auch andere für diesen Zweck geeignete Technologien bzw. Anzeigeeinheiten einsetzbar.

## Patentansprüche

1. Reisezugwagen (11) mit einem Fahrgastbereich (12), wobei der Fahrgastbereich zur Personenbeförderung ausgestaltet ist,
- bei dem im Inneren des Fahrgastbereichs (12) anstelle von Fenstern ein inneres Monitorband (13a) angeordnet ist, und
- bei dem am Reisezugwagen (11) Außenkameras (17b) angeordnet sind, die Livebilder von der äußeren Umgebung des Fahrgastbereichs (12) generieren und an das innere Monitorband (13a) übertragen, so dass das innere Monitorband (13a) eine Fensterfunktionalität für einen Fahrgast, der sich im Fahrgastbereich (12) im Inneren des Reiszugwagens (11) befindet, verwirklicht,
**dadurch gekennzeichnet, dass** am Reisezugwagen (11)
- außen am Fahrgastbereich (12) anstelle von Fenstern ein äußeres Monitorband (13b) angeordnet ist, und
- im Inneren des Fahrgastbereichs (12) Innenkameras (17a) angeordnet sind, die Livebilder aus dem Inneren des Fahrgastbereichs (12) generieren und an das äu-ßere Monitorband (13b) übertragen, so dass das äußere Monitorband (13b) eine Fensterfunktionalität für einen Fahrgast, der sich im Fahrgastbereich (12) außen am Reisezugwagen (11) befindet, verwirklicht.

2. Reisezugwagen nach einem der vorhergehenden Ansprüche,
- bei dem die Außenkameras (17b) außen am Reisezugwagen (11) und längs des Fahrgastbereichs (12) angeordnet sind, und/oder
- bei dem jede Außenkamera (17b) zur Aufnahme einer zugeordneten Umgebung eines virtuellen Fensters ausgebildet ist.

3. Reisezugwagen nach einem der vorhergehenden Ansprüche,
- bei dem die Innenkameras (17a) innen und längs des Fahrgastbereichs (12) angeordnet sind, und/oder
- bei dem jede Innenkamera (17a) zur Aufnahme einer zugeordneten inneren Umgebung eines virtuellen Fensters des Fahrgastbereichs (12) ausgebildet ist.

4. Reisezugwagen nach einem der vorhergehenden Ansprüche, bei dem das innere Monitorband (13a) derart ausgestaltet und angesteuert ist, dass dem Fahrgast zusätzliche Informationen bereitgestellt werden.

5. Reisezugwagen nach einem der vorhergehenden Ansprüche, bei dem das innere Monitorband (13a) als Touchscreen ausgestaltet ist, um dem Fahrgast die Anforderung der zusätzlichen Informationen zu ermöglichen.

6. Reisezugwagen nach einem der vorhergehenden Ansprüche,
- bei dem das innere Monitorband (13a) in den Fahrzeug-Innenausbau des Fahrgastbereichs (12) integriert ist, und/oder
- bei dem das innere Monitorband (13a) durch eine transparente Schutzscheibe geschützt verbaut ist, und/oder
- bei dem das äußere Monitorband (13b) an der Außenwand des Reisezugwagens (11) auf dessen Rohbau direkt aufgebracht ist.

7. Reisezugwagen nach einem der vorhergehenden Ansprüche, bei dem das innere Monitorband (13a) derart ausgestaltet und angesteuert ist, dass während Schnellfahrten oder Tunnelfahrten Unterhaltung oder Information als vorbestimmte Inhalte über das innere Monitorband (13a) wiedergegeben werden.

8. Reisezugwagen nach einem der vorhergehenden Ansprüche, bei dem im Bereich von Sonderabteilen der Fahrgastbereich (12) ausschließlich ein inneres Monitorband (13a) jedoch kein äußeres Monitorband (13b) aufweist, so dass in diesen gesonderten Bereichen lediglich eine Fensterfunktionalität für den Fahrgast, der sich im Fahrgastbereich (12) im Inneren des Reiszugwagens (11) in einem gesonderten Bereich befindet, gegeben ist.

9. Reisezugwagen nach einem der vorhergehenden Ansprüche, bei dem die Livebilder mit der Geschwindigkeit des Reisezugs synchronisiert sind.

10. Reisezugwagen nach einem der vorhergehenden Ansprüche, bei dem das innere Monitorband (13a) berührungssensitiv ausgestaltet ist, um dem Fahrgast eine Touchscreen-Funktionalität zu bieten.

11. Reisezugwagen nach einem der vorhergehenden Ansprüche, bei dem das innere Monitorband (13a) derart ausgebildet und angesteuert ist, dass bei einer Vorbeifahrt an Lärmschutzwänden eine aus einem Datenspeicher ausgelesene, äußere Umgebung oder aus einem Datenspeicher ausgelesene, vorbestimmte Informationen angezeigt wird.

## Claims

1. Train carriage (11) having a passenger area (12), the passenger area being equipped for passenger transport,
- in which, instead of windows, an internal monitor strip (13a) is arranged in the interior of the passenger area (12),
- in which external cameras (17b) are arranged on the train carriage (11), generate live images of the external surroundings of the passenger area (12) and transmit them to the internal monitor strip (13a), so that the internal monitor strip (13a) implements a window functionality for a passenger located in the passenger area (12) in the interior of the train carriage (11),
**characterized in that** on the train carriage (11)
- instead of windows, an external monitor strip (13b) is arranged on the outside of the passenger area (12), and
- internal cameras (17a) are arranged in the interior of the passenger area (12), generate live images from the interior of the passenger area (12) and transmit them to the external monitor strip (13b), so that the external monitor strip (13b) implements a window functionality for a passenger located in the passenger area (12) outside the train carriage (11).

2. Train carriage according to one of the preceding claims,
- in which the external cameras (17b) are arranged on the outside of the train carriage (11) and are arranged along the passenger area (12), and/or
- in which each external camera (17b) is designed to capture the associated surroundings of a virtual window.

3. Train carriage according to one of the preceding claims,
- in which the internal cameras (17a) are arranged on the inside and along the passenger area (12), and/or
- in which each internal camera (17a) is designed to capture the associated internal surroundings of a virtual window of the passenger area (12).

4. Train carriage according to one of the preceding claims, in which the internal monitor strip (13a) is configured and activated in such a way that the passenger is provided with additional information.

5. Train carriage according to one of the preceding claims, in which the internal monitor strip (13a) is configured as a touch screen in order to enable the passenger to request the additional information.

6. Train carriage according to one of the preceding claims,
- in which the internal monitor strip (13a) is integrated into the vehicle internal fittings of the passenger area (12), and/or
- in which the internal monitor strip (13a) is installed so as to be protected by a transparent protective pane, and/or
- in which the external monitor strip (13b) on the outer wall of the train carriage (11) is attached directly to its bodyshell.

7. Train carriage according to one of the preceding claims, in which the internal monitor strip (13a) is configured and activated in such a way that during high-speed journeys or tunnel journeys, entertainment or information is reproduced via the internal monitor strip (13a) as predetermined content.

8. Train carriage according to one of the preceding claims, in which, in the area of special compartments, the passenger area (12) has only an internal monitor strip (13a) but no external monitor strip (13b), so that, in these special areas, a window functionality is provided only to the passenger who is in a special area in the passenger area (12) in the interior of the train carriage (11).

9. Train carriage according to one of the preceding claims, in which the live images are synchronized with the speed of the train.

10. Train carriage according to one of the preceding claims, in which the internal monitor strip (13a) is configured to be touch-sensitive, in order to offer touchscreen functionality to the passenger.

11. Train carriage according to one of the preceding claims, in which the internal monitor strip (13a) is designed and activated in such a way that during travel past noise protection walls, external surroundings read from a data memory or predetermined information read from a data memory is displayed.

## Revendications

1. Wagon de train de voyageurs (11) avec une zone de passagers (12), dans lequel la zone de passagers est conçue pour le transport de personnes,
- dans lequel, à l'intérieur de la zone de passagers (12), au lieu de fenêtres, est disposé un ruban de moniteur interne (13a) et
- dans lequel, sur le wagon de train de voyageurs (11), sont disposées des caméras externes (17b) qui génèrent des images en direct de l'environnement extérieur de la zone de passagers (12) et les transmettent au ruban de moniteur interne (13a), de façon à ce que le ruban de moniteur interne (13a) remplisse une fonction de fenêtre pour un passager qui se trouve dans la zone de passagers (12) à l'intérieur du wagon de train de voyageurs (11),
**caractérisé en ce que**, sur le wagon de train de voyageurs (11),
- à l'extérieur, au niveau de la zone de passagers (12), au lieu de fenêtres, est disposé un ruban de moniteur externe (13b) et
- à l'intérieur de la zone de passagers (12), sont disposées des caméras internes (17a) qui génèrent des images en direct de l'intérieur de la zone de passagers (12) et les transmettent au ruban de moniteur externe (13b), de façon à ce que le ruban de moniteur externe (13b) remplisse une fonction de fenêtre pour un passager qui se trouve dans la zone de passagers (12) à l'extérieur du wagon de train de voyageurs (11) .

2. Wagon de train de voyageurs selon l'une des revendications précédentes,
- dans lequel les caméras externes (17b) sont disposées à l'extérieur sur le wagon de train de voyageurs (11) et le long de la zone de passagers (12) et/ou
- dans lequel chaque caméra externe (17b) est conçue pour l'enregistrement d'un environnement correspondant d'une fenêtre virtuelle.

3. Wagon de train de voyageurs selon l'une des revendications précédentes,
- dans lequel les caméras internes (17a) sont disposées à l'intérieur et le long de la zone de passagers (12) et/ou
- dans lequel chaque caméra interne (17a) est conçue pour l'enregistrement d'un environnement interne correspondant d'une fenêtre virtuelle de la zone de passagers (12).

4. Wagon de train de voyageurs selon l'une des revendications précédentes, dans lequel le ruban de moniteur interne (13a) est conçu et contrôlé de façon à ce que des informations supplémentaires soient mises à la disposition du passager.

5. Wagon de train de voyageurs selon l'une des revendications précédentes, dans lequel le ruban de moniteur interne (13a) est conçu comme un écran tactile afin de permettre au passager de demander des informations supplémentaires.

6. Wagon de train de voyageurs selon l'une des revendications précédentes,
- dans lequel le ruban de moniteur interne (13a) est intégré dans l'aménagement intérieur de la zone de passagers (12) et/ou
- dans lequel le ruban de moniteur interne (13a) est monté de façon à être protégé par une vitre de protection transparente et/ou
- dans lequel le ruban de moniteur externe (13b) est monté sur la paroi externe du wagon de train de voyageurs (11), directement sur sa structure brute.

7. Wagon de train de voyageurs selon l'une des revendications précédentes, dans lequel le ruban de moniteur interne (13a) est conçu et contrôlé de façon à ce que, pendant des trajets à grande vitesse ou des trajets sous des tunnels, des divertissements ou des informations soient diffusés, en tant que contenus prédéterminés, par l'intermédiaire du ruban de moniteur interne (13a).

8. Wagon de train de voyageurs selon l'une des revendications précédentes, dans lequel, au niveau de sections spécifiques de la zone de passagers (12) exclusivement, un ruban de moniteur interne (13a) ne comprend aucun ruban de moniteur externe (13b), de façon à ce que, dans ces zones particulières, seule une fonction de fenêtre soit assurée pour le passager qui se trouve dans la zone de passagers (12) à l'intérieur du wagon de train de voyageurs (11), dans cette zone particulière.

9. Wagon de train de voyageurs selon l'une des revendications précédentes, dans lequel les images en direct sont synchronisées avec la vitesse du train de voyageurs.

10. Wagon de train de voyageurs selon l'une des revendications précédentes, dans lequel le ruban de moniteur interne (13a) est conçu de façon à être sensible au contact, afin de proposer au passager une fonction d'écran tactile.

11. Wagon de train de voyageurs selon l'une des revendications précédentes, dans lequel le ruban de moniteur interne (13a) est conçu et contrôlé de façon à ce que, lors d'un passage le long de parois de protection acoustique, un environnement externe, lu à partir d'une mémoire de données ou des informations prédéterminées, lues à partir d'une mémoire de données, sont affichés.
